# DEMANDE DE BREVET EUROPEEN

(11) **EP 4 781 852 A1**
(43) Date de publication de la demande: **29.07.2026**
(21) Numéro de dépôt: 26153806.0
(22) Date de dépôt: 23.01.2026
(51) Int. Cl.: A41F 9/00, A44B 11/24

(54) **CEINTURE DE MAROQUINERIE RÉVERSIBLE**

(30) Priorité: 24.01.2025 FR 2500796
(71) Demandeur: Hermes Sellier, 75008 Paris (FR)
(72) Inventeur: WIESMANN, Peter, 75011 PARIS (FR); RAUE, Matteo, 75020 PARIS (FR)
(74) Mandataire: Santarelli

(57) **Abrégé**

L'invention concerne une ceinture de maroquinerie réversible (1) comportant un ruban présentant une fente (12), un passant (3) monté sur le ruban, une boucle (4) assujettie mécaniquement en rotation au ruban et un ardillon (5) assujetti mécaniquement en rotation au ruban et mobile par rapport à la boucle et au travers de la fente ; avec le passant qui est réalisé en deux portions distinctes, respectivement une première portion (20) pourvue d'un premier organe d'assujettissement mécanique (25) et une deuxième portion (21) pourvue d'un deuxième organe d'assujettissement mécanique (26), avec le premier organe d'assujettissement mécanique et le deuxième organe d'assujettissement mécanique qui sont configurés pour coopérer ensemble aussi bien lorsque la première portion et la deuxième portion sont rabattus sur la première face du ruban que sur la deuxième face du ruban.

## Description

### DOMAINE TECHNIQUE DE L'INVENTION

L'invention concerne une ceinture de maroquinerie.

Elle concerne plus particulièrement une ceinture de maroquinerie réversible.

### ÉTAT DE LA TECHNIQUE

Une ceinture comporte généralement un ruban présentant une première face et une deuxième face opposée à la première face, le ruban présentant une longueur déterminée et s'étendant entre une première extrémité repliée et une deuxième extrémité non repliée qui est opposée à la première extrémité repliée.

Une telle ceinture comporte également un mécanisme de fermeture de la ceinture formé par une boucle assujettie mécaniquement en rotation à la première extrémité repliée du ruban, et par un ardillon monté mobile en rotation sur la boucle au niveau de la première extrémité repliée du ruban.

Une telle ceinture comporte en outre une pluralité d'orifices ménagés à distance l'un de l'autre selon un écart déterminé, à l'opposé de la boucle et de l'ardillon, du côté de la deuxième extrémité, et prévus pour recevoir l'ardillon lorsque la deuxième extrémité du ruban est introduite dans la boucle de sorte à réaliser la fermeture du ruban de la ceinture.

Une telle ceinture comporte généralement aussi un ou plusieurs passants qui sont montés sur le ruban, par exemple mobiles dans un espace délimité par la première extrémité repliée.

Certaines ceintures sont dites réversibles. Cela signifie qu'elles peuvent être portées avec la première face visible ou bien avec la deuxième face visible.

En particulier, on connaît du brevet américain US 2,676,379 une ceinture telle que celle décrite ci-dessus et comportant en outre une fente ménagée débouchant dans le ruban depuis la première extrémité et en regard d'une zone pivot où l'ardillon est mobile en rotation par rapport à la boucle.

Ainsi, l'ardillon peut être articulé en rotation au travers de la fente pour se trouver soit du côté de la première face du ruban, soit du côté de la deuxième face du ruban, de sorte que la ceinture peut être utilisée de manière réversible.

### EXPOSÉ DE L'INVENTION

L'invention vise à fournir une ceinture de maroquinerie réversible, du type de celle décrite ci-dessus, qui soit particulièrement simple et commode tant à la fabrication qu'à l'utilisation.

À cet effet, l'invention a pour objet une ceinture de maroquinerie réversible comportant un ruban s'étendant longitudinalement sur une longueur déterminée entre une première extrémité libre et non repliée et une deuxième extrémité opposée à la première extrémité, le ruban présentant une première face, une deuxième face opposée à la première face, un premier bord longitudinal, un deuxième bord longitudinal opposé au premier bord longitudinal, avec la première face et la deuxième face qui se rejoignent au niveau de chacun du premier bord longitudinal et du deuxième bord longitudinal et de chacune de la première extrémité et de la deuxième extrémité, et une fente s'étendant depuis la première extrémité et débouchant sur la première face et sur la deuxième face, la ceinture de maroquinerie réversible comportant en outre un passant monté sur le ruban, une boucle assujettie mécaniquement en rotation à la première extrémité du ruban et un ardillon assujetti mécaniquement en rotation à la première extrémité du ruban et mobile par rapport à la boucle et au travers de la fente ; la ceinture de maroquinerie réversible étant caractérisée en ce que le passant est réalisé en deux portions distinctes, respectivement une première portion assujettie mécaniquement au ruban et en saillie du premier bord longitudinal et une deuxième portion assujettie mécaniquement au ruban, en regard de la première portion, et en saillie du deuxième bord longitudinal du ruban, avec la première portion qui est pourvue d'une première extrémité libre opposée au premier bord longitudinal et d'un premier organe d'assujettissement mécanique à cette première extrémité libre, et avec la deuxième portion qui est pourvue d'une deuxième extrémité libre opposée au deuxième bord longitudinal et d'un deuxième organe d'assujettissement mécanique à cette deuxième extrémité libre, et avec le premier organe d'assujettissement mécanique et le deuxième organe d'assujettissement mécanique qui sont configurés pour coopérer ensemble aussi bien lorsque la première portion et la deuxième portion du passant sont rabattus chacun sur la première face du ruban que lorsque la première portion et la deuxième portion du passant sont rabattus sur la deuxième face du ruban ; grâce à quoi le passant peut être accessible et former un espace de réception de la deuxième extrémité du ruban, aussi bien sur la première face que sur la deuxième face du ruban.

La ceinture selon l'invention combine le fait d'avoir un ardillon mobile au travers de la fente ménagée dans le ruban ainsi qu'un passant en deux portions distinctes qui sont chacune assujetties mécaniquement au ruban, qui sont en outre attachables l'une avec l'autre et détachables l'une de l'autre, et qui sont également rabattables aussi bien du côté de la première face que du côté de la deuxième face du ruban.

En d'autres termes, dans la ceinture selon l'invention, la première portion et la deuxième portion sont articulées chacune par rapport au ruban de sorte à être accessibles aussi bien depuis la première face du ruban que depuis la deuxième face du ruban, avec la première portion et la deuxième portion qui sont pourvues chacune respectivement du premier organe d'assujettissement mécanique et du deuxième organe d'assujettissement mécanique configurés pour coopérer ensemble aussi bien du côté de la première face du ruban que du côté de la deuxième face du ruban.

En outre, comme la fente s'étend depuis la première extrémité libre et non repliée du ruban, à laquelle est articulée en rotation la boucle et l'ardillon, la ceinture selon l'invention peut aisément être utilisée de manière réversible, tout en étant particulièrement simple à fabriquer et à utiliser.

Des caractéristiques préférées, simples, commodes et économiques de la ceinture selon l'invention sont présentées ci-après.

Le premier organe d'assujettissement mécanique et le deuxième organe d'assujettissement mécanique peuvent comporter chacun respectivement une première glissière et une deuxième glissière, avec la première glissière et la deuxième glissière qui ont des formes complémentaires, de sorte que le premier organe d'assujettissement mécanique et le deuxième organe d'assujettissement mécanique sont configurés pour coopérer ensemble par coulissement de l'une de la première glissière et de la deuxième glissière dans l'autre de la deuxième glissière et de la première glissière.

La première glissière et la deuxième glissière peuvent être par exemple du type à queue d'aronde, du type à nervure de section cylindrique, ou du type à nervure de section en T.

L'un du premier organe d'assujettissement mécanique et du deuxième organe d'assujettissement mécanique peut comporter au moins une butée stable et effaçable, et l'autre du deuxième organe d'assujettissement mécanique et du premier organe d'assujettissement mécanique peut présenter au moins une cavité configurée pour recevoir l'au moins une butée stable et effaçable, avec l'au moins une butée stable et effaçable et l'au moins une cavité qui forment ensemble un mécanisme de verrouillage de la première glissière avec la deuxième glissière admettant une première configuration stable verrouillée, dans laquelle l'au moins une butée stable et effaçable est reçue dans l'au moins une cavité, et une deuxième configuration stable déverrouillée, dans laquelle l'au moins une butée stable et effaçable est à distance de l'au moins une cavité.

Celui du premier organe d'assujettissement mécanique et du deuxième organe d'assujettissement mécanique comportant l'au moins une butée stable et effaçable peut présenter au moins un logement, avec l'au moins une butée stable et effaçable qui est montée mobile dans l'au moins un logement entre une première position déployée, où l'au moins une butée stable et effaçable saille au moins partiellement de l'au moins un logement, et une deuxième position rétractée, où l'au moins une butée stable et effaçable est rentrée entièrement dans l'au moins un logement par l'action de l'autre du deuxième organe d'assujettissement mécanique et du premier organe d'assujettissement mécanique.

L'au moins une butée stable et effaçable peut être formée par un cliquet à bille.

L'un au moins du premier organe d'assujettissement mécanique et du deuxième organe d'assujettissement mécanique peut comporter une butée de coulissement configurée pour stopper l'une de la première glissière et de la deuxième glissière lors de son coulissement dans l'autre de la deuxième glissière et de la première glissière.

Le ruban peut présenter une épaisseur déterminée sur sa longueur déterminée, l'épaisseur déterminée étant formée d'une première bande de matière et d'une deuxième bande de matière disposées l'une contre l'autre et assujetties mécaniquement l'une avec l'autre, avec la boucle qui est partiellement pris en sandwich entre la première bande de matière et la deuxième bande de matière au niveau de la première extrémité du ruban.

La première bande de matière et la deuxième bande de matière peuvent être réalisées en une seule pièce repliée sur elle-même et la boucle peut être prise en sandwich au niveau d'un pli.

La première bande de matière et la deuxième bande de matière peuvent être distinctes l'une de l'autre et se rejoindre au niveau de la première extrémité libre et non repliée du ruban par un ajout de matière recouvrant au moins partiellement la boucle.

La première bande de matière et la deuxième bande de matière peuvent être cousues l'une à l'autre par un trait de couture à proximité du premier bord et du deuxième bord du ruban et le long de la longueur déterminée du ruban.

La première face du ruban peut présenter un premier motif et/ou une première teinte et la deuxième face du ruban peut présenter un deuxième motif différent du premier motif et/ou une deuxième teinte différente de la première teinte.

Le ruban peut comporter une pluralité d'orifices traversants, qui sont ménagés débouchant sur la première face et sur la deuxième face et à distance l'un de l'autre selon un écart déterminé depuis la deuxième extrémité du ruban, chaque orifice traversant étant configuré pour recevoir l'ardillon lorsque la deuxième extrémité du ruban est introduite dans la boucle, de sorte à réaliser la fermeture de la ceinture.

La boucle peut être formée d'un cadre comportant une première portion ayant un forme globalement en forme de C et présentant une première extrémité et une deuxième extrémité opposée à la première extrémité, et une deuxième portion droite rejoignant la première extrémité et la deuxième extrémité de la première portion et étant assujettie mécaniquement en rotation à la première extrémité du ruban.

La première portion et la deuxième portion droite peuvent délimiter une ouverture d'introduction de la deuxième extrémité du ruban dans le cadre de la boucle.

L'ardillon peut être assujetti mécaniquement en rotation autour de la deuxième portion droite du cadre formant la boucle.

### BRÈVE DESCRIPTION DES FIGURES

La figure 1 représente schématiquement et en perspective, une vue d'ensemble d'une ceinture de maroquinerie réversible conforme à l'invention, dans une configuration ouverte et avec une première face d'un ruban de la ceinture qui est apparente et avec un passant de la ceinture qui est fermé.
La figure 2 est une vue similaire à la figure 1, avec la ceinture de maroquinerie réversible dans une configuration fermée.
La figure 3 représente schématiquement et partiellement, en vue de face, un détail au niveau d'une première extrémité du ruban de la ceinture de maroquinerie réversible visible sur la figure 1, montrant notamment le passant qui est ici ouvert.
La figure 4 est une vue similaire à la figure 3, mais montrant en vue arrière une deuxième face du ruban.
La figure 5 est une vue en perspective isolée d'un premier organe d'assujettissement mécanique que comporte une première portion du passant.
La figure 6 est une vue de profil du premier organe d'assujettissement mécanique visible sur la figure 5.
La figure 7 est une vue en perspective isolée d'un deuxième organe d'assujettissement mécanique que comporte une deuxième portion du passant.
La figure 8 est une vue éclatée du deuxième organe d'assujettissement mécanique visible sur la figure 7.
La figure 9 est une vue de profil du deuxième organe d'assujettissement mécanique visible sur les figures 7 et 8.
La figure 10 est une vue en perspective isolée du premier organe d'assujettissement mécanique et du deuxième organe d'assujettissement mécanique visibles sur les figures 3 à 9, et qui coopèrent ensemble.
La figure 11 est similaire à la figure 3, mais avec la première portion et la deuxième portion du passant qui sont assujetties mécaniquement ensemble de sorte que le passant est ici fermé.
La figure 12 est une vue similaire à la figure 11, mais en vue de dessus, dans laquelle le passant est ouvert, et dans laquelle un ardillon de la ceinture de maroquinerie réversible est tourné de quasiment 180° et se trouve dans une fente ménagée dans le ruban de la ceinture de maroquinerie réversible.
La figure 13 est une vue similaire à la figure 11, dans laquelle le passant est fermé et l'ardillon est encore tourné davantage, d'environ 180°, par rapport à l'ardillon sur la figure 12.
La figure 14 est une vue similaire à la figure 2 mais avec la deuxième face du ruban apparente à la place de la première face du ruban.
La figure 15 et la figure 16 représentent respectivement schématiquement une première variante de réalisation du premier organe d'assujettissement mécanique et du deuxième organe d'assujettissement mécanique.
La figure 17 et la figure 18 représentent respectivement schématiquement une deuxième variante de réalisation du premier organe d'assujettissement mécanique et du deuxième organe d'assujettissement mécanique.

### DESCRIPTION DÉTAILLÉE DE L'INVENTION

Les figures 1 et 2 illustrent une ceinture de maroquinerie 1 réversible, respectivement dans une configuration ouverte et dans une configuration fermée, comportant un ruban 2, un passant 3 monté sur le ruban 2, une boucle 4 assujettie mécaniquement en rotation par rapport au ruban 2, et un ardillon 5 assujetti mécaniquement en rotation par rapport au ruban 2 et par rapport à la boucle 4.

Le ruban 2 s'étend longitudinalement sur une longueur déterminée entre une première extrémité 6 libre et non repliée et une deuxième extrémité 7 opposée à la première extrémité 6.

La deuxième extrémité 7 du ruban 2 est libre et comporte ici des bords biseautés.

Le ruban 2 présente une première face 8 et une deuxième face 9 opposée à la première face 8.

La première face 8 du ruban 2 peut présenter un premier motif et une première teinte, tandis que la deuxième face 9 du ruban 2 peut présenter un deuxième motif différent du premier motif et une deuxième teinte différente de la première teinte.

On notera que la première extrémité 6 du ruban 2 ne comporte pas de repli de matière sur l'une des première face 8 et deuxième face 9 du ruban 2.

Le ruban 2 présente un premier bord longitudinal 10 et un deuxième bord longitudinal 11 opposé au premier bord longitudinal 10.

La première face 8 et la deuxième face 9 se rejoignent au niveau de chacun du premier bord longitudinal 10 et du deuxième bord longitudinal 11 et de chacune de la première extrémité 6 et de la deuxième extrémité 7.

En d'autres termes, le premier bord longitudinal 10 et le deuxième bord longitudinal 11 du ruban 2 forment chacun une jonction entre la première face 8 et la deuxième face 9.

Le ruban 2 comporte une fente 12 s'étendant depuis la première extrémité 6 et débouchant sur la première face 8 et sur la deuxième face 9.

La fente 12 est configurée pour permettre à l'ardillon 5 d'être accessible aussi bien au niveau de la première face 8 qu'au niveau de la deuxième face 9 du ruban 2.

Le ruban 2 comporte une pluralité d'orifices traversants 13 qui sont ménagés débouchant sur la première face 8 et sur la deuxième face 9, et à distance l'un de l'autre selon un écart déterminé depuis la deuxième extrémité 7.

Le ruban 2 comporte ici une pluralité, ici cinq, orifices traversants 13, qui sont ménagés à proximité de la deuxième extrémité 7.

Chaque orifice traversant 13 est configuré pour recevoir l'ardillon 5 lorsque la deuxième extrémité 7 du ruban 2 est introduite dans la boucle 4, de sorte à réaliser la fermeture de la ceinture de maroquinerie 1 (figure 2).

En d'autres termes, les orifices traversants 13 forment des crans de la ceinture de maroquinerie 1.

Le passant 3 est configuré pour maintenir le ruban 2 au niveau de sa deuxième extrémité 7.

Le passant 3 définit un espace de réception 15 de la deuxième extrémité 7 du ruban 2

La boucle 4 est assujettie mécaniquement en rotation à la première extrémité 6 du ruban 2.

L'ardillon 5 est assujetti mécaniquement en rotation à la première extrémité 6 du ruban 2 et est mobile par rapport à la boucle 4 et au travers de la fente 12 du ruban 2.

En d'autres termes, l'ardillon 5 peut traverser la fente 12 de l'une à l'autre des première face 8 et deuxième face 9 du ruban 2, de sorte que l'ardillon 5 peut venir en butée contre la boucle 4 du côté de la première face 8 ou de la deuxième face 9 du ruban 2.

Ainsi, la boucle 4 et l'ardillon 5 forment un mécanisme d'ouverture et de fermeture de la ceinture de maroquinerie 1 réversible.

Dans la configuration ouverte, telle qu'illustrée sur la figure 1, la deuxième extrémité 7 du ruban 2 se trouve à distance de la première extrémité 6 et n'est pas introduite dans la boucle 4.

Dans la configuration fermée, telle qu'illustrée sur la figure 2, la deuxième extrémité 7 du ruban 2 est introduite dans la boucle 4 et le passant 3, et l'ardillon 5 est introduit dans un orifice traversant 13 choisi parmi la pluralité d'orifices traversants 13 et est en contact contre la boucle 4.

En références aux figures 3 et 4, on va décrire plus en détail chacun du ruban 2, du passant 3, de la boucle 4 et de l'ardillon 5 de la ceinture de maroquinerie 1 réversible.

Le ruban 2 présente une épaisseur déterminée sur sa longueur déterminée, qui est formée d'une première bande de matière et d'une deuxième bande de matière.

En particulier, la première bande de matière définit la première face 8 du ruban 2 et la deuxième bande de matière définit la deuxième face 9 du ruban 2.

La première bande de matière et la deuxième bande de matière sont disposées l'une contre l'autre et assujetties mécaniquement l'une avec l'autre, avec la boucle 4 qui est partiellement pris en sandwich entre la première bande de matière et la deuxième bande de matière au niveau de la première extrémité 6 du ruban 2.

La première bande de matière et la deuxième bande de matière sont ici réalisées en une seule pièce repliée sur elle-même, avec la boucle 4 qui est ici prise en sandwich au niveau d'un pli 16.

En d'autres termes, la première bande de matière et la deuxième bande de matière sont ici globalement symétriques l'une par rapport à l'autre.

Le pli 16 formé par la première bande de matière et la deuxième bande de matière définit la première extrémité 6 du ruban 2.

Ainsi, la fente 12 traverse à la fois la première bande de matière et la deuxième bande de matière.

En outre, la première bande de matière et la deuxième bande de matière sont ici cousues l'une à l'autre par un trait de couture 17 à proximité du premier bord longitudinal 10 et du deuxième bord longitudinal 11 du ruban 2 et le long de la longueur déterminée du ruban 2.

Le trait de couture 17 peut être visible aussi bien depuis la première face 8 que la deuxième face 9 du ruban 2.

Le passant 3 est réalisé en deux portions distinctes, respectivement une première portion 20 assujettie mécaniquement au ruban 2 et en saillie du premier bord longitudinal 10 et une deuxième portion 21 assujettie mécaniquement au ruban 2, en regard de la première portion 20, et en saillie du deuxième bord longitudinal 11 du ruban 2.

La première portion 20 et la deuxième portion 21 du passant 3 sont articulées chacune par rapport au ruban 2 de sorte à être accessibles aussi bien depuis la première face 8 du ruban 2 que depuis la deuxième face 9 du ruban 2

La première portion 20 et la deuxième portion 21 du passant 3 sont ici cousues à la fois à la première bande de matière et la deuxième bande de matière du ruban 2, par exemple par le trait de couture 17.

La première portion 20 est pourvue d'une première extrémité libre 22 opposée au premier bord longitudinal 10 et d'un premier organe d'assujettissement mécanique 25 à cette première extrémité libre 22.

La deuxième portion 21 est pourvue d'une deuxième extrémité libre 23 opposée au deuxième bord longitudinal 11 et d'un deuxième organe d'assujettissement mécanique 26 à cette deuxième extrémité libre 23.

Le premier organe d'assujettissement mécanique 25 et le deuxième organe d'assujettissement mécanique 26 sont configurés pour coopérer ensemble aussi bien lorsque la première portion 20 et la deuxième portion 21 du passant 3 sont rabattus chacun sur la première face 8 du ruban 2, que lorsque la première portion 20 et la deuxième portion 21 du passant 3 sont rabattus sur la deuxième face 9 du ruban 2.

Ainsi, le passant 3 peut être accessible et former l'espace de réception 15 de la deuxième extrémité 7 du ruban 2, aussi bien sur la première face 8 que sur la deuxième face 9 du ruban 2.

En d'autres termes, la première portion 20 et la deuxième portion 21 du passant 3 sont attachables l'une avec l'autre et détachables l'une de l'autre par la coopération ou non du premier organe d'assujettissement mécanique 25 et du deuxième organe d'assujettissement mécanique 26.

Dans l'exemple illustré, la boucle 4 est formée d'un cadre 30 comportant une première portion 31 ayant une forme de C et présentant une première extrémité 32 et une deuxième extrémité 33 opposée à la première extrémité 32, et une deuxième portion droite (non visible sur les figures 1 à 4) rejoignant la première extrémité 32 et la deuxième extrémité 33 de la première portion 31 et étant assujettie mécaniquement en rotation à la première extrémité 6 du ruban 2.

En d'autres termes, la deuxième portion droite du cadre 30 de la boucle 4 est prise en sandwich au niveau du pli 16.

La première portion 31 et la deuxième portion droite du cadre 30 délimitent une ouverture d'introduction 34 de la deuxième extrémité 7 du ruban 2 dans le cadre 30 de la boucle 4.

La première portion 31 du cadre 30 comportent par exemple des bords biseautés.

Dans l'exemple illustré, l'ardillon 5 comporte une tige 40 présentant une première extrémité 41 libre et une deuxième extrémité 42 opposée à la première extrémité 41, et une portion de montage 43 s'étendant depuis la deuxième extrémité 42.

La première extrémité 41 de l'ardillon 5 est configurée pour venir en butée contre la boucle 4, aussi bien du côté de la première face 8 du ruban 2 que du côté de la deuxième face 9 du ruban 2.

La portion de montage 43 de l'ardillon 5 est configurée pour être assujettie mécaniquement à la deuxième portion droite du cadre 30 de la boucle 4.

La portion de montage 43 est pourvue d'un orifice de montage traversant (non visible sur les figures 1 à 4), qui est configuré pour accueillir la deuxième portion droite du cadre 30 de la boucle 4, de sorte à assujettir mécaniquement en rotation l'ardillon 5 à la boucle 4.

En référence aux figures 5 à 10, on va décrire plus en détail un exemple de premier organe d'assujettissement mécanique 25 et de deuxième organe d'assujettissement mécanique 26 que comportent respectivement la première portion 20 et la deuxième portion 21 du passant 3.

Le premier organe d'assujettissement mécanique 25 et le deuxième organe d'assujettissement mécanique 26 comportent chacun respectivement une première glissière 50 et une deuxième glissière 60, avec la première glissière 50 et la deuxième glissière 60 qui ont des formes complémentaires.

Dans cet exemple, la première glissière 50 et la deuxième glissière 60 sont du type à nervure de section en T.

En variante, comme illustré ci-après en référence aux figures 15 à 18, la première glissière et la deuxième glissière peuvent être du type à queue d'aronde, ou encore du type à nervure de section cylindrique.

Le premier organe d'assujettissement mécanique 25 et le deuxième organe d'assujettissement mécanique 26 sont configurés pour coopérer ensemble par coulissement de la première glissière 50 dans la deuxième glissière 60 (figure 10).

En variante, le premier organe d'assujettissement mécanique et le deuxième organe d'assujettissement mécanique peuvent être configurés pour coopérer ensemble par coulissement de la deuxième glissière dans la première glissière.

Le premier organe d'assujettissement mécanique 25 comporte un premier corps de montage 51, auquel est assujettie mécaniquement la première portion 20 du passant 3, et duquel s'étend en saillie la première glissière 50.

Le premier corps de montage 51 présente une première fente 52 à l'opposé de la première glissière 50, avec la première fente 52 qui est configurée pour recevoir la première extrémité libre 22 du passant 3.

Le premier corps de montage 51 présente une pluralité de premiers orifices traversants 53 débouchant de part et d'autre de la première fente 52, avec chaque premier orifice traversant 53 qui est configuré pour recevoir un rivet (non représenté) pour l'assujettissement mécanique du premier organe d'assujettissement mécanique 25 à la première portion 20 du passant 3.

Le deuxième organe d'assujettissement mécanique 26 comporte un deuxième corps de montage 61, auquel est assujettie mécaniquement la deuxième portion 21 du passant 3, et dans lequel est ménagée la deuxième glissière 60.

Le deuxième corps de montage 61 présente une deuxième fente 62 à l'opposé de la deuxième glissière 60, avec la deuxième fente 62 qui est configurée pour recevoir la deuxième extrémité libre 23 du passant 3.

Le deuxième corps de montage 61 présente une pluralité de deuxièmes orifices traversants 63 débouchant de part et d'autre de la deuxième fente 62, avec chaque deuxième orifice traversant 63 qui est configuré pour recevoir un autre rivet (non représenté) pour l'assujettissement mécanique du premier organe d'assujettissement mécanique 25 à la première portion 20 du passant 3.

La première glissière 50 présente une première extrémité 54 et une deuxième extrémité 55 opposée à la première extrémité 54, et s'étend longitudinalement entre la première extrémité 54 et la deuxième extrémité 55.

En particulier, la première glissière 50 présente un bord arrondi 56 au niveau de la première extrémité 54, avec le bord arrondi 56 qui est configuré pour faciliter une insertion de la première glissière 50 dans la deuxième glissière 60.

La deuxième glissière 60 présente une troisième extrémité 64 et une quatrième extrémité 65 opposée à la troisième extrémité 64, et s'étend longitudinalement entre la troisième extrémité 64 et la quatrième extrémité 65.

La deuxième glissière 60 est pourvue d'une ouverture d'introduction 66 ménagée au niveau de la troisième extrémité 64 et qui est configurée pour recevoir la première glissière 50.

En outre, la deuxième glissière 60 présente ici une paroi 67 fermant la deuxième glissière 60 au niveau de la quatrième extrémité 65.

La paroi 67 forme ainsi une butée de coulissement configurée pour stopper la première glissière 50 lors de son coulissement dans la deuxième glissière 60.

Dans cet exemple illustré, le deuxième organe d'assujettissement mécanique 26 comporte deux butées stables et effaçables 70, et deux logements 71 ménagés dans le deuxième corps de montage 61, et notamment ici au fond de la deuxième glissière 60.

Chaque butée stable et effaçable 70 est montée mobile dans un logement 71 entre une première position déployée, où la butée stable et effaçable 70 saille au moins partiellement de son logement 71, et une deuxième position rétractée, où la butée stable et effaçable 70 est rentrée entièrement dans son logement 71.

Chaque butée stable et effaçable 70 est ici formée par un cliquet à bille.

Le premier organe d'assujettissement mécanique 25 présente deux cavités 72 ménagées dans le premier corps de montage 51, et notamment ici dans la première glissière 50, avec chaque cavité 72 qui est configurée pour recevoir une butée stable et effaçable 70.

Ainsi, chaque paire de butée stable et effaçable 70 et de cavité 72 respectives forment ensemble un mécanisme de verrouillage de la première glissière 50, avec la deuxième glissière 60 qui admet une première configuration stable verrouillée, dans laquelle chaque butée stable et effaçable 70 est reçue dans une cavité 72 respective, et une deuxième configuration stable déverrouillée, dans laquelle chaque butée stable et effaçable 70 est à distance des cavités 72.

La figure 10 illustre la coopération du premier organe d'assujettissement mécanique 25 et du deuxième organe d'assujettissement mécanique 26, avec la première glissière 50 qui est introduite et coulissée dans la deuxième glissière 60.

Les figures 11 à 13 illustrent un déplacement de la première portion 20 et de la deuxième portion 21 du passant 3 et un déplacement de l'ardillon 5 nécessaires pour réaliser un changement de face apparente de la ceinture de maroquinerie 1 réversible, en particulier ici pour rendre la deuxième face 9 apparente plutôt que la première face 8 du ruban 2.

Sur la figure 11, le passant 3 est situé du côté de la première face 8 du ruban 2, avec la première portion 20 et la deuxième portion 21 qui sont assujetties mécaniquement ensemble par la coopération du premier organe d'assujettissement mécanique 25 et du deuxième organe d'assujettissement mécanique 26, de sorte que le passant 3 est fermé et forme l'espace de réception 15 du côté de la première face 8 du ruban 2.

Le mécanisme de verrouillage (non visible) se trouve alors dans sa première configuration stable verrouillée.

En outre, sur la figure 11, l'ardillon 5 est dans une première position en butée contre la boucle 4 du côté de la première face 8 du ruban 2, et en particulier contre la première portion 31 du cadre 30 de la boucle 4.

Sur la figure 12, la première portion 20 et la deuxième portion 21 sont détachées l'une de l'autre, de sorte que le passant 3 est ouvert (comme sur la figure 3).

Ainsi, le premier organe d'assujettissement mécanique 25 et le deuxième organe d'assujettissement mécanique 26 ne coopèrent plus ensemble.

On notera que pour ouvrir le passant 3, il suffit de faire coulisser la première glissière 50 et la deuxième glissière 60 l'une par rapport à l'autre en éloignant la première portion 20 et la deuxième portion 21 l'une de l'autre.

Le mécanisme de verrouillage (non visible) se trouve alors dans sa deuxième configuration stable déverrouillée.

En outre, sur la figure 12, l'ardillon 5 est tourné de quasiment 180° par rapport à sa première position dans la figure 11, et se trouve dans une deuxième position dans la fente 12 du ruban 2.

Sur la figure 13, la première portion 20 et la deuxième portion 21 sont déplacées pour venir du côté de la deuxième face 9 du ruban 2, et la première glissière 50 du premier organe d'assujettissement mécanique 25 est coulissée dans la deuxième glissière 60 du deuxième organe d'assujettissement mécanique 26, de sorte à assujettir mécaniquement ensemble la première portion 20 et la deuxième portion 21 du passant 3.

Le coulissement de la première glissière 50 et la deuxième glissière 60 fait passer le mécanisme de verrouillage (non visible) depuis sa deuxième configuration stable déverrouillée à sa première configuration stable verrouillée.

En outre, sur la figure 13, l'ardillon 5 est tourné à nouveau de quasiment 180° par rapport à sa deuxième position (figure 12), toujours dans un même sens de rotation, de sorte à traverser complétement la fente 12 du ruban 2 et venir dans une troisième position en buté contre la boucle 4 du côté de la deuxième face 9 du ruban 2, et en particulier contre la première portion 31 du cadre 30 de la boucle 4.

Sur la figure 14, la ceinture de maroquinerie 1 réversible est dans une configuration fermée comme illustrée sur la figure 2, mais avec pour face apparente la deuxième face 9 plutôt que la première face 8 du ruban 2.

Ce changement de face apparente est notamment rendu possible par le déplacement de la première portion 20 et de la deuxième portion 21 du passant 3 et par le déplacement de l'ardillon 5, tels que décrits ci-dessus.

Ainsi, la ceinture de maroquinerie 1 combine le fait d'avoir l'ardillon 5 mobile au travers de la fente 12 ménagée dans le ruban 2 ainsi que le passant 3 en deux portions distinctes 20, 21 qui sont chacune assujetties mécaniquement au ruban 2, qui sont en outre attachables l'une avec l'autre et détachables l'une de l'autre, et qui sont également rabattables aussi bien du côté de la première face 8 que du côté de la deuxième face 9 du ruban 2.

En d'autres termes, dans la ceinture de maroquinerie 1, la première portion 20 et la deuxième portion 21 sont articulées chacune par rapport au ruban 2 de sorte à être accessibles aussi bien depuis la première face 8 du ruban 2 que depuis la deuxième face 9 du ruban 2, avec la première portion 20 et la deuxième portion 21 qui sont pourvues chacune respectivement du premier organe d'assujettissement mécanique 25 et du deuxième organe d'assujettissement mécanique 26 configurés pour coopérer ensemble aussi bien du côté de la première face 8 du ruban 2 que du côté de la deuxième face 9 du ruban 2.

En outre, comme la fente 12 s'étend depuis la première extrémité 6 libre et non repliée du ruban 2, à laquelle est articulée en rotation la boucle 4 et l'ardillon 5, la ceinture de maroquinerie 1 peut aisément être utilisée de manière réversible, tout en étant particulièrement simple à fabriquer et à utiliser.

Les figures 15 et 16 illustrent une première variante de réalisation du premier organe d'assujettissement mécanique 25 et du deuxième organe d'assujettissement mécanique 26 illustrés aux figures 5 à 10, dans laquelle le premier organe d'assujettissement mécanique 75 et le deuxième organe d'assujettissement mécanique 76 comportent respectivement une première glissière 77 et une deuxième glissière 78 ayant des formes complémentaires et étant du type à rainure de section cylindrique.

Les figures 17 et 18 illustrent une deuxième variante de réalisation du premier organe d'assujettissement mécanique 25 et du deuxième organe d'assujettissement mécanique 26 illustrés aux figures 5 à 10, dans laquelle le premier organe d'assujettissement mécanique 85 et le deuxième organe d'assujettissement mécanique 86 comportent respectivement une première glissière 87 et une deuxième glissière 88 ayant des formes complémentaires et étant du type à queue d'aronde.

Le processus pour attacher et détacher les portions du passant sont identiques à celui décrit en référence notamment aux figures 11 à 13, à l'aides des premier organe d'assujettissement mécanique et deuxième organe d'assujettissement mécanique.

Des variantes non illustrées sont décrites ci-dessous.

La première face du ruban peut présenter un premier motif et une première teinte et la deuxième face du ruban peut présenter un deuxième motif identique au premier motif et une deuxième teinte différente de la première teinte.

La première face du ruban peut présenter un premier motif et une première teinte et la deuxième face du ruban peut présenter un deuxième motif différent du premier motif et une deuxième teinte identique à la première teinte.

La première bande de matière et la deuxième bande de matière peuvent être distinctes l'une de l'autre et être jointes à la première extrémité libre et non repliée du ruban par un ajout de matière recouvrant au moins partiellement la boucle.

La fente peut être au moins partiellement entourée d'un trait de couture additionnel.

La boucle peut ici être formée d'un cadre ayant une forme rectangulaire ou de forme quelconque.

L'ardillon peut comporter une portion de montage repliée autour de la deuxième portion droite du cadre de la boucle.

Plus généralement, l'invention ne se limite pas aux exemples décrits et représentés.

## Revendications

1. Ceinture de maroquinerie réversible (1) comportant un ruban (2) s'étendant longitudinalement sur une longueur déterminée entre une première extrémité (6) libre et non repliée et une deuxième extrémité (7) opposée à la première extrémité (6), le ruban (2) présentant une première face (8), une deuxième face (9) opposée à la première face (8), un premier bord longitudinal (10), un deuxième bord longitudinal (11) opposé au premier bord longitudinal (10), avec la première face (8) et la deuxième face (9) qui se rejoignent au niveau de chacun du premier bord longitudinal (10) et du deuxième bord longitudinal (11) et de chacune de la première extrémité (6) et de la deuxième extrémité (7), et une fente (12) s'étendant depuis la première extrémité (6) et débouchant sur la première face (8) et sur la deuxième face (9), la ceinture de maroquinerie réversible (1) comportant en outre un passant (3) monté sur le ruban (2), une boucle (4) assujettie mécaniquement en rotation à la première extrémité (6) du ruban (2) et un ardillon (5) assujetti mécaniquement en rotation à la première extrémité (6) du ruban (2) et mobile par rapport à la boucle (4) et au travers de la fente (12) ; la ceinture de maroquinerie réversible (1) étant **caractérisée en ce que** le passant (3) est réalisé en deux portions distinctes, respectivement une première portion (20) assujettie mécaniquement au ruban (2) et en saillie du premier bord longitudinal (10) et une deuxième portion (21) assujettie mécaniquement au ruban (2), en regard de la première portion (20), et en saillie du deuxième bord longitudinal (11) du ruban (2), avec la première portion (20) qui est pourvue d'une première extrémité libre (22) opposée au premier bord longitudinal (10) et d'un premier organe d'assujettissement mécanique (25) à cette première extrémité libre (22), et avec la deuxième portion (21) qui est pourvue d'une deuxième extrémité libre (23) opposée au deuxième bord longitudinal (11) et d'un deuxième organe d'assujettissement mécanique (26) à cette deuxième extrémité libre (23), et avec le premier organe d'assujettissement mécanique (25) et le deuxième organe d'assujettissement mécanique (26) qui sont configurés pour coopérer ensemble aussi bien lorsque la première portion (20) et la deuxième portion (21) du passant (3) sont rabattus chacun sur la première face (8) du ruban (2) que lorsque la première portion (20) et la deuxième portion (21) du passant (3) sont rabattus sur la deuxième face (9) du ruban (2) ; grâce à quoi le passant (3) peut être accessible et former un espace de réception (15) de la deuxième extrémité (7) du ruban (2), aussi bien sur la première face (8) que sur la deuxième face (9) du ruban (2).

2. Ceinture de maroquinerie selon la revendication 1, **caractérisée en ce que** le premier organe d'assujettissement mécanique (25) et le deuxième organe d'assujettissement mécanique (26) comportent chacun respectivement une première glissière (50) et une deuxième glissière (60), avec la première glissière (50) et la deuxième glissière (60) qui ont des formes complémentaires, de sorte que le premier organe d'assujettissement mécanique (25) et le deuxième organe d'assujettissement mécanique (26) sont configurés pour coopérer ensemble par coulissement de l'une de la première glissière (50) et de la deuxième glissière (60) dans l'autre de la deuxième glissière (60) et de la première glissière (50).

3. Ceinture de maroquinerie selon la revendication 2, **caractérisé en ce que** la première glissière (50) et la deuxième glissière (60) sont du type à queue d'aronde, du type à nervure de section cylindrique, ou du type à nervure de section en T.

4. Ceinture de maroquinerie selon l'une des revendications 2 et 3, **caractérisé en ce que** l'un du premier organe d'assujettissement mécanique (25) et du deuxième organe d'assujettissement mécanique (26) comporte au moins une butée stable et effaçable (70), et l'autre du deuxième organe d'assujettissement mécanique (26) et du premier organe d'assujettissement mécanique (25) présente au moins une cavité (72) configurée pour recevoir l'au moins une butée stable et effaçable (70), avec l'au moins une butée stable et effaçable (70) et l'au moins une cavité (72) qui forment ensemble un mécanisme de verrouillage de la première glissière (50) avec la deuxième glissière (60) admettant une première configuration stable verrouillée, dans laquelle l'au moins une butée stable et effaçable (70) est reçue dans l'au moins une cavité (72), et une deuxième configuration stable déverrouillée, dans laquelle l'au moins une butée stable et effaçable (70) est à distance de l'au moins une cavité (72).

5. Ceinture de maroquinerie selon la revendication 4, **caractérisé en ce que** celui du premier organe d'assujettissement mécanique (25) et du deuxième organe d'assujettissement mécanique (26) comportant l'au moins une butée stable et effaçable (70) présente au moins un logement (71), avec l'au moins une butée stable et effaçable (70) qui est montée mobile dans l'au moins un logement (71) entre une première position déployée, où l'au moins une butée stable et effaçable (70) saille au moins partiellement de l'au moins un logement (71), et une deuxième position rétractée, où l'au moins une butée stable et effaçable (70) est rentrée entièrement dans l'au moins un logement (71) par l'action de l'autre du deuxième organe d'assujettissement mécanique (26) et du premier organe d'assujettissement mécanique (25).

6. Ceinture de maroquinerie selon l'une des revendications 4 et 5, **caractérisé en ce que** l'au moins une butée stable et effaçable (70) est formée par un cliquet à bille.

7. Ceinture de maroquinerie selon l'une des revendications 2 à 6, **caractérisé en ce que** l'un au moins du premier organe d'assujettissement mécanique (25) et du deuxième organe d'assujettissement mécanique (26) comporte une butée de coulissement (67) configurée pour stopper l'une de la première glissière (50) et de la deuxième glissière (60) lors de son coulissement dans l'autre de la deuxième glissière (60) et de la première glissière (50).

8. Ceinture de maroquinerie selon l'une quelconque des revendications 1 à 7, **caractérisé en ce que** le ruban (2) présente une épaisseur déterminée sur sa longueur déterminée, l'épaisseur déterminée étant formée d'une première bande de matière et d'une deuxième bande de matière disposées l'une contre l'autre et assujetties mécaniquement l'une avec l'autre, avec la boucle (4) qui est partiellement pris en sandwich entre la première bande de matière et la deuxième bande de matière au niveau de la première extrémité (6) du ruban (2).

9. Ceinture de maroquinerie selon la revendication 8, **caractérisée en ce que** la première bande de matière et la deuxième bande de matière sont réalisées en une seule pièce repliée sur elle-même et la boucle (4) est prise en sandwich au niveau d'un pli (16) ; ou **en ce que** la première bande de matière et la deuxième bande de matière sont distinctes l'une de l'autre et se rejoignent au niveau de la première extrémité (6) libre et non repliée du ruban (2) par un ajout de matière recouvrant au moins partiellement la boucle (4).

10. Ceinture de maroquinerie selon l'une des revendications 8 et 9, **caractérisée en ce que** la première bande de matière et la deuxième bande de matière sont cousues l'une à l'autre par un trait de couture (17) à proximité du premier bord longitudinal (10) et du deuxième bord longitudinal (11) du ruban (2) et le long de la longueur déterminée du ruban (2).

11. Ceinture de maroquinerie selon l'une quelconque des revendications 1 à 10, **caractérisée en ce que** la première face (8) du ruban (2) présente un premier motif et/ou une première teinte et la deuxième face (9) du ruban (2) présente un deuxième motif différent du premier motif et/ou une deuxième teinte différente de la première teinte.

12. Ceinture de maroquinerie selon l'une quelconque des revendications 1 à 11, **caractérisée en ce que** le ruban (2) comporte une pluralité d'orifices traversants (13), qui sont ménagés débouchant sur la première face (8) et sur la deuxième face (9) et à distance l'un de l'autre selon un écart déterminé depuis la deuxième extrémité (7) du ruban (2), chaque orifice traversant (13) étant configuré pour recevoir l'ardillon (5) lorsque la deuxième extrémité (7) du ruban (2) est introduite dans la boucle (4), de sorte à réaliser la fermeture de la ceinture de maroquinerie (1).

13. Ceinture de maroquinerie selon l'une quelconque des revendications 1 à 12, **caractérisée en ce que** la boucle (4) est formée d'un cadre (30) comportant une première portion (31) ayant un forme globalement en forme de C et présentant une première extrémité (32) et une deuxième extrémité (33) opposée à la première extrémité (32), et une deuxième portion droite rejoignant la première extrémité (32) et la deuxième extrémité (33) de la première portion (31) et étant assujettie mécaniquement en rotation à la première extrémité (6) du ruban (2).

14. Ceinture de maroquinerie selon la revendication 13, **caractérisée en ce que** la première portion (31) et la deuxième portion droite du cadre (30) délimitent une ouverture d'introduction (34) de la deuxième extrémité (7) du ruban (2) dans le cadre (30) de la boucle (4).

15. Ceinture de maroquinerie selon l'une des revendications 13 et 14, **caractérisée en ce que** l'ardillon (5) est assujetti mécaniquement en rotation autour de la deuxième portion droite du cadre (30) formant la boucle (4).
